# EUROPÄISCHE PATENTSCHRIFT

(11) **EP 0 221 253 B1**
(45) Veröffentlichungstag und Bekanntmachung des Hinweises auf die Patenterteilung: **17.05.1989**
(21) Anmeldenummer: 86110612.8
(22) Anmeldetag: 04.07.1983
(51) Int. Cl.: E05D 11/10, E05D 3/06

(54) **Scharnier für Möbeltüren mit einem Schliessmechanismus**
Furniture door hinge with a closure mechanism
Charnière pour portes de meuble comprenant un mécanisme de fermeture

(30) Priorität: 03.05.1983 AT 1610/83
(43) Veröffentlichungstag der Anmeldung: 13.05.1987
(62) Teilanmeldung aus: 83106503.2
(73) Patentinhaber: Julius Blum Gesellschaft m.b.H., 6973 Höchst (AT)
(72) Erfinder: Röck, Erich, A-6973 Höchst (AT); Brüstle, Klaus, A-6923 Lauterach (AT)
(74) Vertreter: Torggler, Paul, Dr.

(56) Entgegenhaltungen:
- AT-B- 353 137
- DE-A- 2 408 057
- DE-A- 2 951 986

## Beschreibung

Die Erfindung bezieht sich auf ein Scharnier für Möbeltüren mit einem Schließmechanismus, mit einem türflügelseitigen Scharniergehäuse, in dem die inneren Enden von zwei Gelenkhebeln drehbar gelagert sind, deren äußere Enden unter Bildung eines Gelenkvierecks an einem Scharnierarm angreifen, wobei innerhalb des Scharnierarmes ein federvorgespanntes Druckstück lagert, das am inneren Gelenkhebel drehbar gelagert ist und sich in der Schließstellung des Scharnieres an der scharnierarmseitigen Gelenkachse des äußeren Gelenkhebels abstützt, mit einer vorzugsweise konvexen Abstützfläche am Druckstück.

Derartige Scharniere mit einem eigenen Schließmechanismus sind weitgehend bekannt. Ihr Vorteil ist vor allem darin zu sehen, daß ein separater Schließteil, beispielsweise ein Magnetschnapper, beim Möbel eingespart wird. Ein Beispiel für ein derartiges Scharnier ist der DE-OS 29 51 986 zu entnehmen. Dabei ist auf den inneren Gelenkhebel ein separates Druckstück drehbar gelagert, das von einer Schenkelfeder beaufschlagt wird.

Aufgabe der Erfindung ist es, ein Scharnier der eingangs erwähnten Art zu schaffen, bei dem der Schließmechanismus noch kompakter und konstruktiv einfacher ausgeführt ist.

Dies wird erfindungsgemäß dadurch erreicht, daß das Druckstück Schenkel einer Schenkelfeder ist.

Durch die Verwendung einer Schenkelfeder wird mit einfachen Mitteln gute Funktionssicherheit erreicht da diese zum Unterschied von einer Schraubenfeder im Scharnierarm einfach ohne Führungsmittel verankert werden kann. Außerdem kann auf ein zusätzliches Druckstück im Schließmechanismus verzichtet werden.

Ein Ausführungsbeispiel der Erfindung sieht vor, daß der innere Gelenkhebel als doppelarmiger Hebel ausgeführt ist und daß die Schenkelfeder am in den Scharnierarm ragenden Arm des Gelenkhebels drehbar gelagert ist.

Vorteilhaft ist vorgesehen, daß die Schenkelfeder mit ihren Schenkeln ständig mittelbar oder unmittelbar auf die beiden Gelenkachsen des Scharnierarmes drückt.

Um den Übergang vom Schließbereich in den Öffnungsbereich genau bestimmen zu können, sieht ein Ausführungsbeispiel den Erfolg vor, daß der Schenkel der Schenkelfeder, der auf die Gelenkachse des äußeren Gelenkhebels oder einen anderen scharnierarmfesten Teil drückt, diskontinuierlich gebogen ist und eine Steuerkurve beschreibt.

Vorteilhaft ist dabei vorgesehen, daß der Schenkel der Schenkelfeder zwei Krümmungsabschnitte mit einander entgegengerichteter Krümmung aufweist.

Nachfolgend wird ein Ausführungsbeispiel der Erfindung anhand der Figuren der beiliegenden Zeichnungen eingehend beschrieben.

Die Fig. 1 zeigt einen Schnitt durch ein erfindungsgemäßes Scharnier in der Schließstellung und die Fig. 2 zeigt einen gleichen Schnitt durch ein erfindungsgemäßes Scharnier in der Offenstellung des Scharnieres.

Wie aus den Figuren der Zeichnung ersichtlich, weist das erfindungsgemäße Scharnier einen Scharnierarm 1 auf, der mittels einer Grundplatte 8 an einer Möbelseitenwand 7 befestigt ist. Die Befestigung der Grundplatte 8 an der Möbelseitenwand 7 erfolgt auf herkömmliche Weise mittels Schrauben oder Dübeln. Der Scharnierarm 1 ist auf der Grundplatte 8 mittels einer Klemmschraube gehalten. Am Scharnier ist weiters eine Verstellschraube 11 für die Fugenverstellung vorgesehen, die in einem Muttergewinde im Scharnierarm 1 lagert und sich an der Grundplatte 8 abstützt. In den Türflügel 9 ist das Scharniergehäuse 2 des Scharnieres eingesetzt.

Der Scharnierarm 1 ist mit dem Scharniergehäuse 2 mittels der Gelenkhebel 3, 6 verbunden, die auf Gelenkachsen 12, 13 am Scharnierarm 1 und auf Gelenkachsen 14, 15 im Scharniergehäuse 2 lagern.

Der innere Gelenkhebel 6 ist als zweiarmiger Hebel ausgeführt, der sich um die Gelenkachse 12 des Scharnierarmes 1 dreht. Am freien Ende des Gelenkhebelarmes 6', d. h. außerhalb der Lagerstellen der Gelenkachsen 12, 14, ist auf einem Zapfen 16 das Druckstück gelagert, das vom Schenkel einer Schenkelfeder 21 gebildet wird.

Die Schenkelfeder 21 stützt sich direkt an den Gelenkachsen 12, 13 des Scharnierarmes 1 ab. Die Gelenkachse 13 des äußeren Gelenkhebels 3, an der der Schenkel 4 der Schenkelfeder 21 verschoben wird, der als Druckstück ausgebildet ist, ist mit einer Rolle 23 versehen, um die Reibung herabzusetzen.

Der Schenkel 4 der Schenkelfeder 21, welcher als Druckstück ausgeführt ist, weist zwei Kurvenabschnitte 4' und 4" mit einander entgegengerichtetem Kurvenverlauf auf. Der äußere Kurvenabschnitt 4' entspricht der Offenstellung des Scharnieres. In der Schließstellung liegt der Druckpunkt zwischen diesem Schenkel der Schenkelfeder 21 und der Rolle 23 der Gelenkachse 13 zwischen dem Abschnitt 4' und dem Abschnitt 4' des als Druckstück 4 ausgeführten Schenkels der Schenkelfeder 21.

Durch die erfindungsgemäße Anordnung der Schenkelfeder 21 stützt sich diese zwar ständig an den Gelenkachsen 12, 13, aber sie drückt dennoch in der Schließstellung den inneren Gelenkhebel 6 in die Schließrichtung, d. h. der Türflügel 9 wird geschlossen gehalten.

Beim Öffnen des Türflügels 9 kommt es zu keiner Entlastung der Schenkelfeder 21, so daß weder beim Schließen noch beim Öffnen des Türflügels ein Gegendruck überwunden werden muß.

## Patentansprüche

1. Scharnier für Möbeltüren mit einem Schließmechanismus mit einem türflügelseitigen Scharniergehäuse (2), in dem die inneren Enden von zwei Gelenkhebeln (3, 6) drehbar gelagert sind, deren äußere Enden unter Bildung eines Gelenkvierecks (Gelenkachsen 12-15) an einem Scharnierarm (1) angreifen, wobei innerhalb des Scharnierarmes ein federvorgespanntes Druckstück (4) lagert, das am inneren Gelenkhebel (6) drehbar gelagert ist und sich in der Schließstellung des Scharnieres an der scharnierarmseitigen Gelenkachse (13) des äußeren Gelenkhebels (3) abstützt, mit einer vorzugsweise konvexen Abstützfläche am Druckstück, dadurch gekennzeichnet, daß das Druckstück Schenkel (4) einer Schenkelfeder (21) ist.

2. Scharnier nach Anspruch 1, dadurch gekennzeichnet, daß der innere Gelenkhebel (6) als doppelarmiger Hebel ausgeführt ist und daß die Schenkelfeder (4) am in den Scharnierarm (1) ragenden Arm (6') des Gelenkhebels (6) drehbar gelagert ist.

3. Scharnier nach Anspruch 1, dadurch gekennzeichnet, daß die Schenkelfeder (21) mit ihren Schenkeln (4) ständig mittelbar oder unmittelbar auf die beiden Gelenkachsen (12, 13) des Scharnierarmes (1) drückt.

4. Scharnier nach Anspruch 1, dadurch gekennzeichnet, daß der Schenkel (4) der Schenkelfeder (21), der auf die Gelenkachse (13) des äußeren Gelenkhebels (3) oder einen anderen scharnierarmfesten Teil drückt, diskontinuierlich gebogen ist und eine Steuerkurve beschreibt.

5. Scharnier nach Anspruch 1, dadurch gekennzeichnet, daß die Gelenkachse (13) des äußeren Gelenkhebels (3) mit einer Rolle (23) versehen ist, an der der Schenkel (4) der Schenkelfeder (21) anliegt.

6. Scharnier nach Anspruch 4, dadurch gekennzeichnet, daß der Schenkel (4) der Schenkelfeder (21) zwei Krümmungsabschnitte (4', 4") mit einander entgegengerichteter Krümmung aufweist.

## Claims

1. Hinge for furniture doors with a closing mechanism, having a hinge housing (2) on the wing side, the inner ends of two articulated levers (3, 6) being rotatably mounted in this housing, the outer ends of these articulated levers acting on a hinge arm (1) while forming a four-bar linkage (articulated axles 12-15), a spring biased contact member (4) being mounted within the hinge arm, this contact member being rotatably mounted on the inner articulated lever (8) and, in the closed position of the hinge, supporting itself on the articulated axle (13), on the hinge arm side, of the outer articulated lever (3), and having a preferably convex supporting surface on the contact member, characterized in that the contact member is the leg (4) of a leg spring (21).

2. Hinge according to claim 1, characterized in that the inner articulated lever (6) is designed as a double-armed lever, and in that the leg spring (4) is rotatably mounted on the arm (6') of the articulated lever (8), this arm projecting into the hinge arm (1).

3. Hinge according to claim 1, characterized in that the leg spring (21) constantly presses, with its legs (4), directly or indirectly onto the two articulated axles (12, 13) of the hinge arm (1).

4. Hinge according to claim 1, characterized in that the leg (4) of the leg spring (21) which presses on the articulated axle (13) of the outer articulated lever (3) or another pact which is integral with the hinge arm, is discontinuously bent and describes a cam path.

5. Hinge according to claim 1, characterized in that the articulated axle (13) of the outer articulated lever (3) is provided with a roller (23) against which rests the leg (4) of the leg spring (21).

6. Hinge according to claim 4, characterized in that the leg (4) of the leg spring (21) has two portions of curvature (4', 4") with curvature of opposite direction.

## Revendications

1. Charnière pour portes de meuble comprenant un mécanisme de fermeture, un boîtier de charnière (2) situé du côté du battant de porte et dans lequel sont montées mobiles en rotation les extrémités intérieures de deux leviers articulés (3, 6) dont les extrémités extérieures mordent sur un bras de charnière (1) en formant un quadrilatère articulé (axes d'articulation 12 à 15), un membre de transmission (4) ayant subi préalablement une tension de ressort, étant logé à l'intérieur du bras de charnière, étant placé mobile en rotation sur le levier articulé intérieur (6) et s'appuyant, lorsque la charnière est en position de fermeture, contre l'axe d'articulation (13) du levier articulé extérieur (3) placé du côté du bras de charnière, comprenant également une surface d'appui de préférence convexe sur le membre de transmission (4), caractérisée en ce que le membre de transmission est une branche (4) d'un ressort à branches (21).

2. Charnière selon la revendication 1, caractérisée en ce que le levier articulé intérieur (6) est réalisé sous la forme d'un levier à deux bras et en ce que le ressort à branches (4) est monté mobile en rotation sur le bras (6') faisant saillie dans le bras de charnière (1), du levier articulé (6).

3. Charnière selon la revendication 1, caractérisée en ce que le ressort à branches (21) exerce continuellement par ses branches (4) une pression directe ou indirecte sur les deux axes d'articulation (12, 13) du bras de charnière (1).

4. Charnière selon la revendication 1, caractérisée en ce que la branche (4) du ressort à branches (21) qui exerce une pression sur l'axe d'articulation (13) du levier articulé extérieur (3) ou sur u ne- autre pièce solidaire du bras de charnière, est courbée de manière discontinue et décrit une came de commande.

5. Charnière selon la revendication 1, caractérisée en ce que l'axe d'articulation (13) du levier articulé extérieur (3) est muni d'un galet (23) contre lequel repose la branche (4) du ressort à branches (21).

6. Charnière selon la revendication 4, caractérisée en ce que la branche (4) du ressort à branches (21) présente deux parties courbées (4', 4") ayant des courbures opposées.
